# EUROPÄISCHE PATENTANMELDUNG

(11) **EP 2 166 179 A1**
(43) Veröffentlichungstag der Anmeldung: **24.03.2010**
(21) Anmeldenummer: 09158453.2
(22) Anmeldetag: 22.04.2009
(51) Int. Cl.: E05B 27/00, E05B 15/14

(54) **Schließzylinder, insbesondere für ein Türschloss**

(30) Priorität: 05.09.2008 DE 102008046137
(71) Anmelder: Noch, Klaus, 50667 Köln (DE)
(72) Erfinder: Noch, Klaus, 50667 Köln (DE)
(74) Vertreter: von Kreisler Selting Werner

(57) **Zusammenfassung**

Der Schließzylinder, insbesondere für ein Türschloss, ist versehen mit einem Gehäuse (12), das einen Aufnahmeraum (16) und mindestens eine in den Aufnahmeraum (16) mündende Aufnahmebohrung (28) aufweist, in welcher mindestens ein mit einer Federeinrichtung (33) in Richtung auf den Aufnahmeraum (16) vorgespannter Gehäusestift (32) angeordnet ist, und einem Kern (14), der drehbar in dem Aufnahmeraum (16) angeordnet ist und einen Schließkanal (18) für einen Schlüssel und mindestens eine Aufnahmebohrung (24) für einen Kernstift (30) aufweist, welche sich zwischen dem Schließkanal (18) und der Außenseite des Kerns (14) erstreckt und in einer vorgegebenen Grunddrehstellung des Kerns (14) mit der mindestens einen Aufnahmebohrung (28) des Gehäuses (12) fluchtet. Der mindestens eine Gehäusestift (32) weist einen äußeren Stiftteil (34) und mindestens einen inneren Stiftteil (36) auf. Der äußere Stiftteil (34) ist als Hülse ausgebildet, die den mindestens einen inneren Stiftteil (36) aufnimmt und in axialer Richtung des Gehäusestiftes (32) gleitend führt, derart, dass der mindestens eine innere Stiftteil (36) frei im den äußeren Stiftteil (34) verschiebbar und an beiden Enden des äußeren Stiftteils (34) teleskopisch heraus bewegbar ist. Die Federeinrichtung (33) liegt an dem vom Kern (14) abgewandten Ende des äußeren und mindestens einem inneren Stifttells (34,36) des Gehäusestifts (32) an, derart, dass in der vorgegebenen Grunddrehstellung des Kerns (14) der mindestens eine innere Stiftteil (36) in Richtung auf den Aufnahmeraum (16) gegenüber dem äußeren Stiftteil (34) hervorsteht und unabhängig von dem äußeren Stiftteil (34) gegen den Druck der Federeinrichtung (33) in Richtung von dem Aufnahmeraum (16) weg bewegbar ist.

## Beschreibung

Die Erfindung betrifft einen Schließzylinder, insbesondere Profilzylinder und zwar vorzugsweise für ein Türschloss, wobei der Schließzylinder gegen Manipulationen unter Verwendung der sogenannten Schlagtechnik gesichert ist.

Schließzylinder weisen ein Gehäuse auf, in dem ein Aufnahmeraum zur Aufnahme eines Kerns ausgebildet ist. Der Kern ist dabei drehbar in dem Aufnahmeraum des Gehäuses gelagert. In dem Kern befinden sich mehrere erste Aufnahmebohrungen, die sich insbesondere radial erstrecken, und zwar ausgehend von dem den Schlüssel aufnehmenden Schließkanal bis zur Außenseite des Kerns. In dem Gehäuse sind ebenfalls mehrere zweite Aufnahmebohrungen ausgebildet, die zum Aufnahmeraum hin offen sind und ebenfalls sich radial zum Kern erstrecken. In einer bestimmten Drehstellung des Kerns fluchten die ersten und zweiten Aufnahmebohrungen jeweils paarweise miteinander. In den ersten Aufnahmebohrungen des Kerns befinden sich Schließ- oder Kernstifte, während sich in den zweiten Aufnahmebohrungen des Gehäuses Sperr- oder Gehäusestifte befinden, die zumeist durch Federkraft gegen die Kernstifte gedrückt sind. Durch Einführen eines Schlüssels in den Schließkanal werden die Kernstifte entsprechend der Ausgestaltung des Schlüsselbartes radial ausgerückt. Der Schließzylinder ist geöffnet, wenn die Berührungsflächen sämtlicher Paare aus Kern- und Gehäusestiften mit der Außenfläche des Kerns fluchten.

Schließzylinder der zuvor genannten Art sind z.B. aus DE-C-199 34 883, FR-A-2 312 630 und US-A-3,802,234 bekannt.

Schließzylinder gelten im allgemeinen als recht einbruchssicher, sind aber vor sämtliche Arten von Manipulationen leider nicht immer geschützt. Besonders nachteilig ist es, wenn man an einem nicht mit dem vorschriftsmäßigen Schlüssel geöffneten Schließzylinder nicht erkennen kann, dass er durch Manipulation in unzulässiger Weise geöffnet wurde. Neben den im Zusammenhang mit einem Diebstahl stehenden Unannehmlichkeiten hat nämlich der Geschädigte dann noch das Problem, nicht nachweisen zu können, dass der Schließzylinder durch unzulässige Manipulation geöffnet wurde.

Bei den in den zuvor genannten Druckschriften beschriebenen Schließzylindern führt der Manipulationsversuch zur Unbrauchbarkeit des Schließzylinders.

In jüngster Zeit sind Einbrüche bzw. Einbruchsversuche bekannt geworden, bei denen die sogenannte Schlagtechnik zum Einsatz kam. Hierbei wird ein präparierter Schlüssel, dessen Schlüsselbartprofil gleich dem Profil des Schließkanals ist, mit einem Schlagwerkzeug ruckartig in den Kern getrieben. Durch den Bewegungsimpuls auf den Schlüssel erhalten auch sämtliche Gehäuse- und Kernstifte einen Bewegungsimpuls. Bei geschickter Handhabung der Schlagtechnik ist es möglich, dass die dem Schlüsselbart abgewandten Enden sämtlicher Kernstifte sowie die Gehäusestifte mit der Außenseite des Kerns fluchten, so dass der Kern gedreht werden kann. In ähnlicher Weise funktioniert auch ein Manipulationsversuch mit einem sogenannten Elektropicksystem.

Aus US 2002/0189309 A1 ist ein Schließzylinder bekannt, bei dem einer der Gehäusestifte zweiteilig ausgebildet ist und einen zylinderförmigen ersten Stiftteil mit einer axialen Sacklochbohrung, sowie einen von dieser aufgenommenen zweiten Stiftteil mit Pilzkopf aufweist. Das Pilzkopfende des zweiten Stiftteils liegt an der Gehäusestiftfeder an, während zylinderförmige erste Stiftteil zum Kern des Schließzylinders weist.

Aus der DE 103 49 348 B3 und der DE 10 2005 037 194 B4 sind weitere Schließzylinder bekannt, bei denen Gehäusestifte zweiteilig aus einem zylinderförmigen ersten Stiftteil mit axialer Sacklochbohrung und einem zweiten Stiftteil mit Pilzkopf gebildet sind. Der zylinderförmige erste Stiftteil liegt an der Gehäusefeder an, während das Pilzkopfende des zweiten Stiftteils zum Kern des Schließzylinders weist.

Bei den in den genannten Schutzrechten beschriebenen zweiteiligen Gehäusestiften wird der zweite Stiftteil gemeinsam mit einer Feder in dem ersten Stiftteil aufgenommen, so dass die beiden Stiftteile entgegen einer Federkraft zusammendrückbar sind.

Dabei weist der in der DE 10 2005 037 194 B4 beschriebene Gehäusestift eine Verriegelung auf, mit der der zweite Stiftteil in dem ersten Stiftteil bei vorgespannter Feder verriegelbar ist, wobei durch Auftreffen des Gehäusestiftes an einer Anschlagfläche der innere Stiftteil vom äußeren Stiftteil gelöst wird und durch die Federkraft aus dem äußeren Stiftteil heraus beförderbar ist.

Der in der DE 103 49 348 B3 beschriebene mehrteilige Gehäusestift bewegt sich im Falle einer Manipulation derart unkontrolliert, dass ein Fluchten des Kernstiftes, der an dem zweiteiligen Gehäusestift anliegt, mit der Außenseite des Kerns nahezu unmöglich ist.

Ferner sind Schließzylinder bekannt, die über einen mehrteiligen Kernstift verfügen, der im Falle einer Manipulation für die Verriegelung des Kerns sorgt. Beispiele hierfür finden sich in der CH 669 632 A5 und der US 5,966,971 A.

Diese bekannten Schließzylinder mit mehrteiligem Kernstift sind jedoch recht aufwendig konstruiert, was die Kernstifte anbelangt, weshalb die bekannten Schließzylinder recht kostenintensiv sind.

Die bekannten mehrteilig aufgebauten Gehäusestifte ermöglichen einen zuverlässigen Schutz gegen Manipulation jedoch meist erst wenn in zwei oder mehreren Aufnahmebohrungen ein mehrteiliger Gehäusestift vorgesehen ist. Ferner erfordert der mehrteilige Aufbau des Gehäusestiftes mit einer Feder zur Kopplung der Stiftteile zumeist eine aufwendige Befüllung des Gehäuses per Hand, da eine maschinelle Befüllung, ohne dass sich die Gehäuseteile gegeneinander verkanten, in zuverlässiger Weise nicht möglich ist.

Der Erfindung liegt daher die Aufgabe zugrunde, einen Schließzylinder mit einem mehrteiligen Gehäusestift zu schaffen, wobei der Kernstift bei einfachem Aufbau montagefreundlich ist und einen zuverlässigen Schutz gegen Manipulationen bietet.

Zur Lösung der Aufgabe dienen die Merkmale des Anspruchs 1.

Die Erfindung sieht in vorteilhafter Weise einen Schließzylinder, insbesondere für ein Türschloss vor, mit einem Gehäuse, das einen Aufnahmeraum und mindestens eine in den Aufnahmeraum mündende Aufnahmebohrung aufweist, in welcher ein mit einer Federeinrichtung in Richtung auf den Aufnahmeraum vorgespannter Gehäusestift angeordnet ist, und mit einem Kern, der drehbar in dem Aufnahmeraum angeordnet ist und einen Schließkanal für einen Schlüssel und mindestens eine Aufnahmebohrung für einen Kernstift aufweist, welche sich zwischen dem Schließkanal und der Außenseite des Kerns erstreckt und in einer vorgegebenen Grunddrehstellung des Kerns mit der mindestens einen Aufnahmebohrung des Gehäuses fluchtet, wobei der mindestens eine Gehäusestift einen äußeren Stiftteil und mindestens einen inneren Stiftteil aufweist.

Dabei ist der äußere Stiftteil als beidseitig offene Hülse ausgebildet, die den mindestens einen inneren Stiftteil aufnimmt und in axiale Richtung des Gehäusestiftes gleitend führt, derart, dass der mindestens eine innere Stiftteil frei in dem äußeren Stiftteil verschiebbar und an beiden Enden des äußeren Stiftteils teleskopisch heraus bewegbar ist. Die Federeinrichtung liegt an dem vom Kern abgewandten Ende des äußeren und mindestens einem inneren Stiftteil des Gehäusestiftes an, derart, dass in der vorgegebenen Grunddrehstellung des Kerns der mindestens eine innere Stiftteil in Richtung auf den Aufnahmeraum gegenüber dem äußeren Stiftteil hervorsteht und unabhängig von dem äußeren Stiftteil gegen den Druck der Federeinrichtung in Richtung von dem Aufnahmeraum weg bewegbar ist.

Beim Manipulationsversuch eines Schließzylinders mit Hilfe der Schlagtechnik wird ein Drehen des Kerns in erster Linie dadurch ermöglicht, dass die Gehäusestifte einen Bewegungsimpuls erhalten und kurzzeitig an der Außenfläche des Kerns verkanten, so dass die dem Aufnahmeraum zugewandten Flächen der Gehäusestifte mit der Außenfläche des Kerns fluchten. Wenn dies mit allen Gehäusestiften geschieht, ist ein Drehen des Kerns möglich.

Durch die erfindungsgemäße Lösung mit einem Gehäusestift, der aus einem äußeren Stiftteil und mindestens einem inneren Stiftteil besteht, wobei der innere Stiftteil frei in dem äußeren Stiftteil verschiebbar und an beiden Enden des äußeren Stiftteils teleskopisch heraus bewegbar ist, wird ermöglicht, dass durch einen Bewegungsimpuls auf den Gehäusestift sich der innere Stiftteil unabhängig vom äußeren Stiftteil entgegen der Federkraft der Federrichtung bewegen kann. Der äußere Stiftteil verbleibt dabei in der Verriegelungsposition. Wenn ein besonders starker Bewegungsimpuls von dem Kernstift auf den Gehäusestift ausgeübt wird, kann es vorkommen, dass der äußere Stiftteil ebenfalls bewegt wird. In diesem Fall kann sich jedoch lediglich der äußere Stiftteil an der Außenfläche des Kerns verkanten und der innere Stiftteil wird von der Feder nach Beendigung des Bewegungsimpulses aus dem dem Kern zugewandten Ende des äußeren Stiftteils heraus und teilweise in die Aufnahmebohrung des Kerns bewegt, so dass der innere Stiftteil eine Drehung des Kerns verhindert.

Dadurch, dass vorgesehen ist, dass der mindestens eine innere Stiftteil gegenüber dem äußeren Stiftteil in der Grunddrehstellung des Kerns in Richtung auf den Aufnahmeraum hervorsteht, wird gewährleistet, dass ein von dem Kernstift ausgehender Bewegungsimpuls zunächst auf den mindestens einen inneren Stiftteil übertragen wird.

Versuche haben ergeben, dass bereits das Vorsehen eines erfindungsgemäßen Gehäusestifts die Manipulation eines erfindungsgemäßen Schließzylinders zuverlässig verhindert.

Die zweiteilige Ausbildung mindestens eines der Gehäusestifte hat den Vorteil, dass es bei einer Vorspannung des Kerns, wie dies bei den heute üblichen Manipulationsversuchen durch die Schlagtechnik, durch Elektropick-Geräte oder auch durch das einzelne Hineinbewegen der Gehäusestifte erfolgt, auch dann zu einer Entlastung des Kerns kommt, wenn sich die dem Aufnahmeraum zugewandte Seite des äußeren Stiftteils des Gehäusestifts in Höhe der Trennungsebene von Gehäuse und Kern befindet. Dann aber lässt sich der Kern nicht weiterdrehen, da der innere Stiftteil die Drehung blockiert. Da für den Manipulierenden nicht erkennbar ist, dass die Entlastung des vorgespannten Kerns nicht auf Grund des vollständig eingeschobenen Gehäusestifts eintritt, kann er dieser Art von "Kernentlastung" auch nicht entgegenwirken. Mithin ist ein wirkungsvoller Schutz gegen Manipulationen unter Ausnutzung dynamischer Vorgänge in den Gehäuse- und Kernaufnahmebohrungen gegeben.

Vorzugsweise ist vorgesehen, dass das Gehäuse und der Kern jeweils mehrere mit Gehäuse- bzw. Kernstiften versehenen Aufnahmebohrungen aufweist und dass mindestens einer der Gehäusestifte einen äußeren Stiftteil und mindestens einen inneren Stiftteil aufweist.

Das Vorsehen mehrerer mit Gehäuse- bzw. Kernstiften versehener Aufnahmebohrungen kann zusätzlich den Erfolg eines Manipulationsversuches verhindern.

Vorzugsweise ist vorgesehen, dass die Federeinrichtung aus eine Schraubenfeder aufweist, die an dem dem Gehäusestift zugewandten Ende konisch zuläuft, derart, dass die Federeinrichtung teilweise in den äußeren Stiftteil zum Anliegen an dem mindestens einen inneren Stiftteil hineinragt.

Es kann auch vorgesehen sein, dass die Federeinrichtung aus einer äußeren Schraubenfeder und mindestens einer inneren Schraubenfeder gebildet ist, die im wesentlichen koaxial zueinander angeordnet sind, wobei die mindestens eine innere Schraubenfeder an dem mindestens einen inneren Stiftteil und die äußere Schraubenfeder an dem äußeren Stiftteil anliegt.

Dabei kann vorgesehen sein, dass die äußere Schraubenfeder und die mindestens eine innere Schraubenfeder eine unterschiedliche Federsteifigkeit aufweisen, wobei vorzugsweise vorgesehen ist, dass die mindestens eine innere Schraubenfeder eine geringere Federsteifigkeit besitzt als die äußere Schraubenfeder.

Auf diese Weise kann ermöglicht werden, dass ein durch den Kernstift auf den Gehäusestift ausgeübter Bewegungsimpuls bei dem mindestens einen inneren Stiftteil eine schnellere Bewegung hervorruft als bei dem äußeren Stiftteil, so dass wenn beispielsweise der äußere Stiftteil mit der Außenfläche des Kerns fluchtet, der innere Stiftteil bereits den Bewegungsimpuls abgebaut hat und durch die Federkraft der mindestens einen inneren Schraubenfeder wieder in die Verriegelungsposition gedrückt worden ist.

Vorzugsweise kann vorgesehen sein, dass der mindestens eine innere Stiftteil und der äußere Stiftteil die gleiche Länge aufweisen. Durch das Vorsehen einer gleichen Länge bei dem mindestens einen inneren Stiftteil und dem äußeren Stiftteil ist eine Fertigung und Montage der Gehäusestifte auf eine einfache Art und Weise möglich.

In einem bevorzugten Ausführungsbeispiel ist vorgesehen, dass die mindestens eine innere Schraubenfeder gegenüber der äußeren Schraubenfeder in Richtung auf den Aufnahmeraum hervorsteht und einen an den äußeren Stiftteil angepassten Außendurchmesser aufweist, derart, dass die mindestens eine innere Schraubenfeder zumindest teilweise in den äußeren Stiftteil aufnehmbar ist. Dadurch wird ermöglicht, dass auf einfache Art und Weise das erfindungsgemäß vorgesehene Hervorstehen des inneren Stiftteils gegenüber dem äußeren Stiftteil erzeugt werden kann.

Der innere Stiftteil kann ein Stift oder eine Hülse sein.

In einem besonders bevorzugten Ausführungsbeispiel sind zwei innere Stiftteile vorgesehen, die aus einer Innenhülse und einem Innenstift bestehen, wobei der Innenstift frei in der Innenhülse verschiebbar und an beiden Enden der Innenhülse teleskopisch heraus bewegbar ist.

Durch das Vorsehen von zwei inneren Stiftteilen, die wie beschrieben bewegbar sind, sind zusammen mit dem äußeren Stiftteil drei Teile des Gehäusestiftes vorgesehen, die unabhängig voneinander bewegbar sind. Dadurch kann zusätzlich verhindert werden, dass sich der komplette Gehäusestift bei einem Manipulationsversuch zur Freigabe des Kerns verkantet.

Dabei kann vorgesehen sein, dass die Federeinrichtung an dem äußeren Stiftteil, der Innenhülse und dem Innenstift anliegt, derart, dass in der vorgegebenen Grunddrehstellung des Kerns der innere Stift gegenüber der Innenhülse und die Innenhülse gegenüber dem äußeren Stiftteil in Richtung auf den Aufnahmeraum hervorstehen und jeweils unabhängig voneinander gegen den Druck der Federeinrichtung in Richtung von dem Aufnahmeraum weg bewegbar sind.

Vorzugsweise ist dabei vorgesehen, dass die Federeinrichtung aus drei im wesentlichen koaxial angeordneten Schraubenfedern besteht, wobei jeweils eine Schraubenfeder an dem äußeren Stiftteil der Innenhülse und dem Innenstift anliegt.

Dadurch wird ermöglicht, dass jeder Teil des dreiteiligen Gehäusestiftes gegen eine Feder mit unterschiedlicher Federkonstante drückt, so dass bei einem Manipulationsversuch eine unkontrollierbare Bewegung der drei Teile des Gehäusestiftes erzeugt wird. Dadurch wird die Chance eines Erfolgs eines Manipulationsversuches zusätzlich reduziert.

In einem besonders bevorzugten Ausführungsbeispiel ist vorgesehen, dass jeweils zwei benachbarte Schraubenfedern gegenläufige Steigungen aufweisen. Dadurch kann gewährleistet werden, dass die Schraubenfedern sich nicht verhaken, da jeweils die äußere Schraubenfeder die innere Schraubenfeder führt.

In einem Ausführungsbeispiel kann vorgesehen sein, dass auf der Federeinrichtung ein konisch geformter Deckel angeordnet ist, der zumindest teilweise in den äußeren Stiftteil oder in den äußeren Stiftteil und die Innenhülse zum Anliegen der Federeinrichtung an dem Gehäusestift hineinragt, wobei der Deckel vorzugsweise zur Führung des Deckels zumindest teilweise in die Federeinrichtung hineinragt oder zumindest teilweise die Federeinrichtung umgibt.

In einem besonderen Ausführungsbeispiel kann vorgesehen sein, dass der Kernstift aus einem äußeren Kernstiftteil, der als Hülse ausgebildet ist, und mindestens einem inneren Kernstiftteil besteht, wobei der äußere Kernstiftteil den inneren Kernstiftteil aufnimmt und in axialer Richtung des Kernstiftes gleitend führt. Dabei kann vorgesehen sein, dass der Durchmesser des äußeren Kernstiftteils an den Durchmesser des äußeren Kernstiftteils des Gehäusestifts angepasst ist und/ oder der Durchmesser des mindestens einen inneren Kernstiftteils an den Durchmesser des mindestens einen inneren Stiftteils des Gehäusestifts angepasst ist.

Durch das Vorsehen eines mehrteiligen Kernstifts kann dieser derart an dem Gehäusestift anliegen, dass beispielsweise der mindestens eine innere Kernstiftteil gegenüber dem äußeren Kernstiftteil in Richtung auf den Schließkanal vorsteht. Bei einem Manipulationsversuch, wie beispielsweise mit Hilfe der Schlagtechnik, liegt der Schlüssel an dem mindestens einen inneren Kernstiftteil an, so dass der Bewegungsimpuls nur auf den mindestens einen inneren Kernstiftteil übertragen wird. Von dem mindestens einen inneren Kernstiftteil wird dann der Bewegungsimpuls auf den mindestens einen inneren Stiftteil des Gehäusestifts übertragen, so dass lediglich dieser in Richtung von dem Aufnahmeraum weg in die zweite Aufnahmebohrung bewegt wird. Der äußere Kernstiftteil und der äußere Stiftteil des Gehäusestifts verbleiben in der Ausgangsposition und verriegeln das Schloss.

Im Folgenden wir unter Bezugnahme auf die Figuren die Erfindung näher erläutert. Es zeigen:
- Fig. 1: eine schematische Darstellung eines Schließ- bzw. Profilzylinders im Längsschnitt im Verriegelungszustand ohne eingeführten Schlüssel,
- Fig. 2: eine schematische Darstellung des Schließ- bzw. Profilzylinders von Fig. 1 im Längsschnitt im Öffnungszustand mit Schlüssel,
- Fig. 3: eine schematische Darstellung des Bereichs 3 der Fig. 1 im vergrößerten Maßstab zur Verdeutlichung des mehrteiligen Gehäusestiftes,
- Fig. 4: eine zweite Ausführungsform eines erfindungsgemäßen mehrteiligen Gehäusestiftes schematisch im Schnitt in der Verriegelungsposition,
- Fig. 5: eine dritte Ausführungsform eines erfindungsgemäßen Gehäusestiftes mit alternativ ausgestalteter Feder in der Verriegelungsposition im Schnitt und

- Fig. 6: eine alternative Ausgestaltung der Feder des in der Fig. 3 dargestellten Ausführungsbeispiels.

In den Fig. 1 bis Fig. 3 ist ein erstes Ausführungsbeispiel eines Schließzylinders 10 gezeigt. Der Schließzylinders 10 weist ein Gehäuse 12 und einen Kern 14 auf, der in einem Aufnahmeraum 16 des Gehäuses 12 drehbar angeordnet ist. Der Kern 14 ist mit einem außermittigen axialen Schließkanal 18 versehen, in den der Schlüssel 20 einsteckbar ist. In dem Kern 14 befinden sich mehrere in axialer Erstreckung des Kerns 14 hintereinander angeordnete Kernstifte 30 (im Ausführungsbeispiel fünf Kernstifte in einer Reihe), die sich in (ersten) Aufnahmebohrungen 24 des Zylinderkerns 14 befinden. Diese Aufnahmebohrungen 24 erstrecken sich radial durch den Kern 14 zwischen dessen Schließkanal 18 und dessen Außenfläche 38.

Im Gehäuse 12 befinden sich ebenfalls mehrere (zweite) Aufnahmebohrungen 28, deren Anzahl und Anordnung der Anzahl und Anordnung der ersten Aufnahmebohrungen 24 gleichen. Die zweiten Aufnahmebohrungen 28 erstrecken sich bezogen auf den Aufnahmeraum 16 des Gehäuses 12, radial und sind in der Grunddrehposition des Kerns 14 gemäss Fig. 1 in Flucht mit den ersten Aufnahmebohrungen 24 angeordnet. Während, wie oben bereits erwähnt, in den ersten Aufnahmebohrungen 24 die Kernstifte 30, welche unterschiedlich lang sein können, angeordnet sind, sind in den zweiten Aufnahmebohrungen 28 Gehäusestifte 32 angeordnet, die mittels Federeinrichtung 33 gegen die Kernstifte 30 vorgespannt sind. Die Federeinrichtung 33 drücken über die Gehäusestifte 32 die Kernstifte 30 gegen die im Schließkanal 18 befindlichen Enden der ersten Aufnahmebohrungen 24 (siehe Fig. 1). In dieser Situation erstrecken sich die Gehäusestifte 32 sowohl innerhalb der ersten als auch der zweiten Aufnahmebohrungen 24, 28, so dass eine Verdrehung des Kerns 14 durch die Gehäusestifte 32 verhindert wird.

Wie aus Fig. 2 ersichtlich ist, sind bei eingeführtem Schlüssel 20 die Kernstifte 30 radial auswärts bewegt, und zwar durch den Schlüssel 20. Die Abstimmung der Breite des Schlüssels 20 längs dessen Länge ist derart auf die Länge der Kernstifte 30 abgestimmt, dass diese bei eingeführtem Schlüssel 20 mit der Außenfläche 38 des Kerns 14 fluchten. In dieser Situation sind die Gehäusestifte 32 vollständig in die zweiten Aufnahmebohrungen 28 zurückbewegt, so dass sich der Kern 14 nunmehr drehen lässt.

Die Besonderheit des in Fig. 1 gezeigten Schließzylinders 10 besteht darin, dass einer der Gehäusestifte 32 mehrteilig ausgeführt ist, deren Teile im Falle einer Manipulation sich unabhängig voneinander bewegen. In diesem Ausführungsbeispiel ist der von der Öffnung des Schließkanals 18 aus gesehen letzte Gehäusestift 32 mehrteilig ausgebildet, wie es auch in Fig. 2 gezeigt ist.

In Fig. 3 ist eine vergrößerte Darstellung des Bereichs 3 der Fig. 1 zur Verdeutlichung des Aufbaus eines erfindungsgemäßen mehrteiligen Gehäusestifts 32 schematisch gezeigt. Der Gehäusestift 32 weist einen äußeren Stiftteil 34 und einen inneren Stiftteil 36 auf.

Der äußere Stiftteil 34 ist als beidseitig offene Hülse ausgebildet, die den inneren Stiftteil 36 aufnimmt und in axiale Richtung des Gehäusestiftes 32 gleitend führt. Durch die Ausgestaltung des äußeren Stiftteils 34 als Hülse ist es möglich, dass der innere Stiftteil 36 frei in dem äußeren Stiftteil 34 verschiebbar ist und an beiden Enden des äußeren Stiftteils 34 teleskopisch heraus bewegbar ist. In dem in Fig. 3 dargestellten Ausführungsbeispiel ist der innere Stiftteil 36 teleskopisch in Richtung auf den Aufnahmeraum 16 gegenüber dem äußeren Stiftteil 34 bewegt, so dass er gegenüber dem äußeren Stiftteil 34 hervorsteht. In dem in Fig. 3 dargestellten Ausführungsbeispiel befindet sich der Gehäusestift 32 in der zweiten Aufnahmebohrung 28 und der ersten Aufnahmebohrung 24, so dass er sich über die Trennebene zwischen Kern 14 und Gehäuse 12 erstreckt und somit eine Drehbewegung des Zylinders 14 verhindert. Auf der von dem Aufnahmeraum 16 abgewandten Ende des Gehäusestifts 32 ist in der zweiten Aufnahmebohrung 28 eine Federeinrichtung 33 angeordnet, die an dem von dem Aufnahmeraum 16 abgewandten Ende des Gehäusestiftes 32 anliegt. Bei dem in Fig. 3 dargestellten Ausführungsbeispiel ist die Federeinrichtung 33 als Schraubenfeder ausgestaltet, die konisch zuläuft, derart, dass die Schraubenfeder teilweise in den äußeren Stiftteil 34 hineinragt, um an dem inneren Stiftteil 36 anzuliegen. Gleichzeitig liegt die Federeinrichtung 33 auch an dem äußeren Stiftteil 34 an.

Die Federeinrichtung 33 spannt den Gehäusestift 32 leicht gegen den Kernstift 30 vor, so dass der innere Stiftteil 36 an dem Kernstift 30 anliegt.

Bei einem normalen Schließvorgang wird der Kernstift 30 von dem Schlüssel soweit in die erste Aufnahmebohrung 24 hinein gedrückt, dass der innere Stiftteil 36 und der äußere Stiftteil 34 in Richtung von dem Aufnahmeraum 16 weg in die zweite Aufnahmebohrung 28 gedrückt wird, bis der Kernstift 30 mit der Außenfläche 38 des Kerns 14 fluchtet, so dass eine Drehung des Kerns 14 möglich ist.

Bei einem Manipulationsversuch wird von dem Kernstift 30 durch einen Schlag ein Bewegungsimpuls auf den Gehäusestift 32 übertragen, wobei der Bewegungsimpuls zunächst auf den inneren Stiftteil 36 übertragen wird. Wenn der Schlag auf den Kernstift 30 nur relativ gering ist, wird der Schlag lediglich auf den inneren Stiftteil 36 übertragen, so dass dieser entgegen der Federkraft der Federeinrichtung 33 in die zweite Aufnahmebohrung 28 gedrückt wird. Der äußere Stiftteil 34 bleibt dabei in der in Fig. 3 gezeigten Stellung und wird nicht bewegt. Dadurch verbleibt der Schließzylinder in der Verriegelungsposition und ein Verdrehen des Kerns 14 ist nicht möglich.

Wenn durch den Kernstift 30 ein stärkerer Bewegungsimpuls auf den Gehäusestift 32 ausgeübt wird, so dass der Kernstift 30 auch den äußeren Stiftteil 34 trifft, ist zum Zeitpunkt des Auftreffens des Kernstifts 30 auf den äußeren Stiftteil 34 der innere Stiftteil 36 des Gehäusestifts bereits entgegen der Federkraft der Federeinrichtung 33 über eine längere Strecke bewegt worden, so dass zu dem Zeitpunkt, wenn der äußere Stiftteil 34 sich durch den Bewegungsimpuls in der Freigabeposition befindet, der innere Stiftteil 36 bereits wieder zurück in die erste Aufnahmebohrung 24 bewegt worden ist oder bewegt wird.

Für den Fall, dass sich der äußere Stiftteil 34 an der Außenfläche 36 des Kerns 14 verkantet, kann dennoch der innere Stiftteil 36 durch die Federeinrichtung 33 zumindest teilweise wieder zurück in die erste Aufnahmebohrung 24 bewegt werden, so dass durch den inneren Stiftteil 36 die Drehbewegung des Kerns 14 blockiert wird.

In Fig. 4 ist ein zweites Ausführungsbeispiel eines erfindungsgemäßen mehrteiligen Gehäusestifts 36 beschrieben. Der Gehäusestift 32 befindet sich in der Verriegelungsposition, in der er sich in der ersten und der zweiten Aufnahmebohrung 24,28 befindet und sich somit über die Trennebene zwischen Kern 14 und Gehäuse 12 erstreckt, derart, dass eine Verdrehung des Kerns 14 nicht ermöglicht wird.

Der Gehäusestift 32 besteht in dem in Fig. 4 dargestellten Ausführungsbeispiel aus einem äußeren Stiftteil 34 und zwei inneren Stiftteilen 36, wobei die beiden inneren Stiftteile 36 eine Innenhülse 36a und einen Innenstift 36b sind.

Auf dem von dem Aufnahmeraum 16 abgewandten Ende des Gehäusestifts 32 ist eine Federeinrichtung 33 angeordnet, die in dem in Fig. 4 dargestellten Ausführungsbeispiel aus drei im wesentlichen koaxial angeordneten Schraubenfedern 33a-c besteht. Eine äußere Schraubenfeder 33a liegt dabei an dem äußeren Stiftteil 34 an, eine mittlere Schraubenfeder 33b an der Innenhülse 36a und eine innere Feder 33c an dem Innenstift 36b. Dabei sind die Schraubenfedern 33a-c derart ausgestaltet, dass der innere Stiftteil 36 gegenüber dem äußeren Stiftteil 34 und der Innenstift 36b gegenüber der Innenhülse 36a in Richtung auf den Aufnahmeraum 16 vorsteht. Die mittlere Schraubenfeder 33b ist dabei derart dimensioniert, dass sie zumindest teilweise in den äußeren Stiftteil 34 hineinragen kann, während die innere Schraubenfeder 33c derart dimensioniert ist, dass sie in die Innenhülse 36a zum Anliegen an den Innenstift 36b hineinragen kann. Wie in Fig. 4 durch die unterschiedliche Strichstärke der Schraubenfedern 33a-c angedeutet ist, weisen die Schraubenfedern 33a-c unterschiedliche Federsteifigkeiten auf, wobei die Federsteifigkeit der inneren Schraubenfeder 33c geringer ist als die Federsteifigkeit der mittleren Schraubenfeder 33b und die Federsteifigkeit der mittleren Schraubenfeder 33b wiederum geringer ist als die Federsteifigkeit der äußeren Schraubenfeder 33a.

Auf diese Weise ist es möglich, dass bei dem Einwirken eines Bewegungsimpulses durch den Kernstift 30 zunächst der Innenstift 36b in Richtung von dem Aufnahmeraum 16 weg in die erste Aufnahmebohrung 28 bewegt wird, bevor die Innenhülse 36a und als letztes der äußere Stiftteil 34 in die gleiche Richtung bewegt werden. Aufgrund der unterschiedlichen Federsteifigkeiten ist die Geschwindigkeit und die zurückgelegte Entfernung der einzelnen Stiftteile des Gehäusestiftes 32 unterschiedlich, so dass zu dem Zeitpunkt, bei dem beispielsweise der äußere Stiftteil 34 vollständig in die zweite Aufnahmebohrung 28 bewegt worden ist, der Innenstift 36b den Bewegungsimpuls bereits abgebaut hat und sich wieder in der in Fig. 4 dargestellten Position befindet, so dass eine Drehbewegung des Kerns 14 verhindert wird. Beim Verkanten des äußeren Stiftteils 34 mit der Außenfläche 36 des Kerns 14 können die beiden inneren Stiftteile 36a,36b frei in Richtung des Aufnahmeraums 16 bewegt werden, um eine Verriegelungsposition zu gewährleisten. Auf diese Weise wird der Erfolg eines Manipulationsversuchs beispielsweise mit Hilfe der Schlagtechnik verhindert.

In Fig. 5 ist ein weiteres Ausführungsbeispiel eines erfindungsgemäßen Schließzylinders mit mehrteiligem Gehäusestift 32 schematisch im Schnitt dargestellt. Der Gehäusestift 32 besteht aus einem äußeren Stiftteil 34 in Form einer Hülse und einem inneren Stiftteil 36, der ebenfalls als Hülse ausgestaltet ist.

Das in Fig. 5 dargestellte Ausführungsbeispiel entspricht im wesentlichen der in Fig. 3 dargestellten Ausgestaltung des Gehäusestiftes, mit dem Unterschied, dass der innere Stiftteil 36 länger ausgestaltet ist als der äußere Stiftteil 34.

Ferner läuft die Federeinrichtung 33 in Form einer Schraubenfeder nicht konisch zu, sondern besitzt einen konisch geformten Deckel, der zumindest teilweise in den äußeren Stiftteil 34 hineinragt, um an dem inneren Stiftteil 36 anzuliegen. Der äußere Stiftteil 34 ist dabei an seiner der Federeinrichtung zugewandten Seite mit einer Anfasung versehen, um eine Anlagefläche mit dem konisch geformten Deckel zu bilden und ein Verklemmen des Deckels mit dem äußeren Stiftteil 34 zu verhindern.

Der Deckel 40 weist einen Bolzenteil 41 auf, der in die Federeinrichtung 33 hineinragt, um den Deckel zu führen und in Position zu halten. Alternativ kann auch vorgesehen sein, dass der Deckel eine Umkragung aufweist, mit der er die Federeinrichtung 33 umgeben kann.

Die Funktion des in Fig. 5 dargestellten Gehäusestifts entspricht in etwa der Funktionsweise des in Fig. 3 dargestellten Gehäusestifts.

In Fig. 6 ist ein weiteres Ausführungsbeispiel eines erfindungsgemäßen Schließzylinders im Schnitt vergrößert dargestellt. Der in Fig. 6 dargestellte Gehäusestift 32 entspricht dem in der in Fig. 3 dargestellten Gehäusestift.

Die Federeinrichtung 33 besteht in dem in Fig. 6 dargestellten Ausführungsbeispiel aus einer äußeren Schraubenfeder 33a und einer inneren Schraubenfeder 33c, die im wesentlichen koaxial angeordnet und so ausgestaltet sind, dass die äußere Schraubenfeder 33a an dem äußeren Stiftteil 34 anliegt und die innere Schraubenfeder 33c an dem inneren Stiftteil 36. Da in dem in Fig. 6 dargestellten Ausführungsbeispiel der äußere Stiftteil 34 und der innere Stiftteil 36 gleich lang ausgebildet sind, ragt die innere Schraubenfeder 33c in den äußeren Stiftteil 34 hinein, um zu gewährleisten, dass der innere Stiftteil 36 gegenüber dem äußeren Stiftteil 34 in Richtung auf den Aufnahmeraum 16 vorsteht. In dem in Fig. 6 dargestellten Ausführungsbeispiel weist die innere Schraubenfeder 33c eine geringere Federsteifigkeit auf als die äußere Schraubenfeder 33a, um eine unkontrollierte Bewegung zwischen dem äußeren Stiftteil 34 und dem inneren Stiftteil 36 bei einem Manipulationsversuch zu gewährleisten, wie bereits in Bezug auf die Fig. 4 beschrieben worden ist.

In dem in Fig. 6 dargestellten Ausführungsbeispiel ist die äußere Schraubenfeder 33a genauso lang wie die innere Schraubenfeder 33c, wobei die Schraubenfedern 33a,c an dem von dem Gehäusestift 32 abgewandten Ende an einer Verschlussschraube 42 anliegen. Die Verschlussschraube 42 ist dabei an dem den Schraubenfedern zugewandten Ende konisch geformt, um ein Hervorstehen der inneren Schraubenfeder 33c gegenüber der äußeren Schraubenfeder 33a und somit ein Vorstehen des inneren Stiftteils 36 gegenüber dem äußeren Stiftteil 34 zu gewährleisten.

Bei dem Vorsehen von mehreren Schraubenfedern, die ineinander verlaufen, besitzen die jeweils benachbarten Schraubenfedern vorzugsweise gegenläufige Steigungen, um eine vorteilhafte Führung der jeweils innenliegenden Feder zu gewährleisten.

Die Federeinrichtung muss nicht zwangsweise als Schraubenfeder ausgeführt sein. Auch ist es möglich, andere Federeinrichtungen vorzusehen. Je nach Verwendungszweck und Ausgestaltung des Schließzylinders kann es von Vorteil sein, den inneren Stiftteil oder die inneren Stiftteile unterschiedlich lang gegenüber dem äußeren Stiftteil auszugestalten.

Ferner kann vorgesehen sein, dass auch der Kernstift mehrteilig ausgeführt ist. Dabei kann der Kernstift aus einem äußeren Kernstiftteil, das als Hülse ausgebildet ist, und mindestens einem inneren Kernstiftteil bestehen. Der äußere Kernstiftteil nimmt dabei den inneren Kernstiftteil auf und führt diesen in axialer Richtung des Kernstiftes gleitend. Idealerweise ist vorgesehen, dass der Durchmesser des äußeren Kernstiftteils an den Durchmesser des äußeren Stiftteils des Gehäusestiftes und/ oder der Durchmesser des mindestens einen inneren Kernstiftteils an den Durchmesser des mindestens einen inneren Stiftteils des Gehäusestiftes angepasst ist.

In der Grunddrehstellung des Kerns bei nicht eingeführtem Schlüssel liegt der Gehäusestift dann an dem Kernstift an. Dadurch, dass der mindestens eine innere Stiftteil des Gehäusestiftes gegenüber dem äußeren Stiftteil des Gehäusestiftes in Richtung auf den Aufnahmeraum vorsteht, steht auch der mindestens eine innere Kernstiftteil gegenüber dem äußeren Kernstiftteil in Richtung auf den Schließkanal vor. Beim Einführen eines regulären Schlüssels werden dann beide Kernstiftteile in Richtung auf den Gehäusestiftteil gedrückt, so dass eine reguläre Freigabe des Kerns zur Durchführung einer Drehbewegung entsteht. Der Schlüssel und die Kernstiftteile sind dabei so aneinander angepasst, dass bei eingeführtem Schlüssel der äußere und der mindestens eine innere Kernstiftteil auf der dem Gehäusestift zugewandten Seite eine gerade Fläche bilden, die mit der Außenfläche des Kerns fluchtet. Der Gehäusestift kann somit bei der Drehbewegung des Kerns über die Kernstiftteile gleiten.

Bei Manipulationsversuchen hingegen trifft der zu Manipulationszwecken eingeführte Manipulationsschlüssel lediglich den mindestens einen inneren Kernstiftteil, so dass von diesem ein Bewegungsimpuls in Richtung auf den Gehäusestift ausgeübt wird. Der mindestens eine innere Kernstiftteil wird dabei in Richtung auf den Gehäusestift bewegt, wobei der äußere Kernstiftteil in der ursprünglichen Position verbleibt. Der mindestens eine innere Kernstiftteil drückt dabei den mindestens einen inneren Stiftteil des Gehäusestiftes entgegen die Federkraft der Federeinrichtung in die zweite Aufnahmebohrung. Dabei verbleibt der äußere Stiftteil des Gehäusestiftes in der Ursprungsposition, so dass der Kern des Schließzylinders weiterhin verriegelt ist.

Eine Manipulation des Schlosses mit Hilfe der Schlagtechnik ist auf diese Weise nahezu unmöglich.

## Patentansprüche

1. Schließzylinder, insbesondere für ein Türschloss, mit
- einem Gehäuse (12), das einen Aufnahmeraum (16) und mindestens eine in den Aufnahmeraum (16) mündende Aufnahmebohrung (28) aufweist, in welcher mindestens ein mit einer Federeinrichtung (33) in Richtung auf den Aufnahmeraum (16) vorgespannter Gehäusestift (32) angeordnet ist, und
- einem Kern (14), der drehbar in dem Aufnahmeraum (16) angeordnet ist und einen Schließkanal (18) für einen Schlüssel und mindestens eine Aufnahmebohrung (24) für einen Kernstift (30) aufweist, welche sich zwischen dem Schließkanal (18) und der Außenseite des Kerns (14) erstreckt und in einer vorgegebenen Grunddrehstellung des Kerns (14) mit der mindestens einen Aufnahmebohrung (28) des Gehäuses (12) fluchtet,
- wobei der mindestens eine Gehäusestift (32) einen äußeren Stiftteil (34) und mindestens einen inneren Stiftteil (36) aufweist,
**dadurch gekennzeichnet,**
- **dass** der äußere Stiftteil (34) als Hülse ausgebildet ist, die den mindestens einen inneren Stiftteil (36) aufnimmt und in axialer Richtung des Gehäusestiftes (32) gleitend führt, derart, dass der mindestens eine innere Stiftteil (36) frei in dem äußeren Stiftteil (34) verschiebbar und an beiden Enden des äußeren Stiftteils (34) teleskopisch heraus bewegbar ist,
- **dass** die Federeinrichtung (33) an dem vom Kern (14) abgewandten Ende des äußeren und mindestens einem inneren Stiftteils (34,36) des Gehäusestifts (32) anliegt, derart, dass in der vorgegebenen Grunddrehstellung des Kerns (14) der mindestens eine innere Stiftteil (36) in Richtung auf den Aufnahmeraum (16) gegenüber dem äußeren Stiftteil (34) hervorsteht und unabhängig von dem äußeren Stiftteil (34) gegen den Druck der Federeinrichtung (33) in Richtung von dem Aufnahmeraum (16) weg bewegbar ist.

2. Schließzylinder nach Anspruch 1, **dadurch gekennzeichnet, dass** das Gehäuse (12) und der Kern (14) jeweils mehrere mit Gehäuse- bzw. Kernstiften (32,30) versehene Aufnahmebohrungen (24,28) aufweist und dass mindestens einer der Gehäusestifte (32) einen äußeren Stiftteil (34) und mindestens einen inneren Stiftteil (36) aufweist.

3. Schließzylinder nach einem der Ansprüche 1 oder 2, **dadurch gekennzeichnet, dass** die Federeinrichtung (33) eine Schraubenfeder aufweist, die an dem dem Gehäusestift (32) zugewandten Ende konisch zuläuft und zum Anliegen an den mindestens einen inneren Stiftteil (36) teilweise in den äußeren Stiftteil (34) hineinragt.

4. Schließzylinder nach Anspruch 1 oder 2, **dadurch gekennzeichnet, dass** die Federeinrichtung (33) aus einer äußeren Schraubenfeder und mindestens einer inneren Schraubenfeder gebildet ist, die im Wesentlichen koaxial zueinander angeordnet sind, wobei die mindestens eine innere Schraubenfeder an dem mindestens einen inneren Stiftteil (36) und die äußere Schraubenfeder an dem äußeren Stiftteil (34) anliegt.

5. Schließzylinder nach Anspruch 4, **dadurch gekennzeichnet, dass** die mindestens eine innere Schraubenfeder eine von der äußeren Schraubenfeder unterschiedliche Federsteifigkeit besitzt, wobei vorzugsweise die Federsteifigkeit der inneren Feder geringer ist als die Federsteifigkeit der äußeren Feder.

6. Schließzylinder nach einem der Ansprüche 1 bis 5, **dadurch gekennzeichnet, dass** der mindestens eine innere Stiftteil (36) und der äußere Stiftteil (34) die gleiche Länge aufweisen.

7. Schließzylinder nach einem der Ansprüche 4 bis 6, **dadurch gekennzeichnet, dass** die mindestens eine innere Schraubenfeder gegenüber der äußeren Schraubenfeder in Richtung auf den Aufnahmeraum (26) hervorsteht und einen an den äußeren Stiftteil (34) angepassten Außendurchmesser aufweist, derart, dass die mindestens eine innere Schraubenfeder zumindest teilweise von dem äußeren Stiftteil (34) aufnehmbar ist.

8. Schließzylinder nach einem der Ansprüche 1 bis 7, **dadurch gekennzeichnet, dass** der innere Stiftteil (36) ein Stift oder eine Hülse ist.

9. Schließzylinder nach einem der Ansprüche 1 bis 8, **gekennzeichnet durch** zwei innere Stiftteile (36), die aus einer Innenhülse und einem Innenstift bestehen, wobei der Innenstift frei in der Innenhülse verschiebbar und an beiden Enden der Innenhülse teleskopisch heraus bewegbar ist.

10. Schließzylinder nach Anspruch 9, **dadurch gekennzeichnet, dass** die Federeinrichtung (33) an dem äußeren Stiftteil (34), der Innenhülse und dem Innenstift anliegt, derart, dass in der vorgegebenen Grunddrehstellung des Kerns (14) der innere Stift gegenüber der Innenhülse und die Innenhülse gegenüber dem äußeren Stiftteil (34) in Richtung auf den Aufnahmeraum hervorstehen und jeweils unabhängig voneinander gegen den Druck der Federeinrichtung (33) in Richtung von dem Aufnahmeraum (16) weg bewegbar sind.

11. Schließzylinder nach Anspruch 10, **dadurch gekennzeichnet, dass** die Federeinrichtung (33) aus drei im Wesentlichen koaxial angeordneten, Schraubenfedern besteht, wobei jeweils eine Schraubenfeder an dem äußeren Stiftteil (34), der Innenhülse und dem Innenstift anliegt.

12. Schließzylinder nach einem der Ansprüche 4 bis 11, **dadurch gekennzeichnet, dass** zwei benachbarte Schraubenfedern jeweils gegenläufige Steigungen aufweisen.

13. Schließzylinder nach einem der Ansprüche 1 bis 12, **dadurch gekennzeichnet, dass** auf der Federeinrichtung (33) ein konisch geformter Deckel angeordnet ist, der zumindest teilweise in den äußeren Stiftteil (34) oder in den äußeren Stiftteil (34) und die Innenhülse zum Anliegen der Federeinrichtung (33) an den Gehäusestift hineinragt, wobei der Deckel vorzugsweise zur Führung des Deckels zumindest teilweise in die Federeinrichtung (33) hineinragt oder zumindest teilweise die Federeinrichtung (33) umgibt.

14. Schließzylinder nach einem der Ansprüche 1 bis 13, **dadurch gekennzeichnet, dass** der Kernstift (30) aus einem äußeren Kernstiftteil, der als Hülse ausgebildet ist, und mindestens einem inneren Kernstiftteil besteht, wobei der äußere Kernstiftteil den inneren Kernstiftteil aufnimmt und in axialer Richtung des Kernstiftes (30) gleitend führt.

15. Schließzylinder nach Anspruch 14, **dadurch gekennzeichnet, dass** der Durchmesser des äußeren Kernstiftteils an den Durchmesser des äußeren Stiftteils (34) des Gehäusestifts (32) und/oder der Durchmesser des mindestens einen Kernstiftteils an den Durchmesser des inneren Stiftteils (36) des Gehäusestifts (32) angepasst ist.
